# EUROPÄISCHE PATENTSCHRIFT

(11) **EP 1 103 321 B1**
(45) Veröffentlichungstag und Bekanntmachung des Hinweises auf die Patenterteilung: **30.03.2005**
(21) Anmeldenummer: 00123616.5
(22) Anmeldetag: 28.10.2000
(51) Int. Cl.: B22D 11/128

(54) **Strangführung einer Vertikalabbiege-Stranggiessanlage**
Strand guiding means in a vertical-curved continuous casting plant
Système de guidage de barres de coulée pour installation de coulée continue verticale-courbe

(30) Priorität: 24.11.1999 DE 19956556
(43) Veröffentlichungstag der Anmeldung: 30.05.2001
(73) Patentinhaber: SMS Demag AG, 40237 Düsseldorf (DE)
(72) Erfinder: Rahmfeld, Werner, Dr., 45481 Mühlheim an der Ruhr (DE)
(74) Vertreter: Valentin, Ekkehard, Dipl.-Ing.

(56) Entgegenhaltungen:
- EP-A- 0 934 786
- AT-B- 373 518
- DE-A- 1 433 022
- US-A- 3 290 741
- US-A- 3 893 503

## Beschreibung

Die Erfindung betrifft eine Strangführung einer durch Umbau aus einer vorhandenen Kreisbogen-Anlage hervorgegangenen Vertikalabbiege-Stranggießanlage mit einer geraden Kokille und einer der Vertikalabbiegestrecke vorgeordneten vertikalen Strecke sowie nachgeordneten horizontalen Strecke, umfassend eine Abbiegezone; eine Übergangs-Richtzone; eine Hauptradius-Führungszone; eine Übergangs-Endrichtzone.

Bei Modemisierungsvorhaben an bestehenden Stranggußanlagen ist es für den Reinheitsgrad der vergossenen Stränge bspw. aus Stahl von Vorteil, einen Umbau von Kreisbogenanlagen in Vertikal-Abbiegeanlagen durchzuführen.

Kreisbogen-Stranggießanlagen mit Bogenkokillen sind seit langem bekannt und wurden weltweit ausgeführt. Mit der Tendenz zur Entwicklung von Dünnbrammen-Stranggießanlagen mit Dünnbrammen-Abmessungen etwa zwischen 20 und 150 mm Dicke und bis zu 3500 mm Breite ergab sich eine erheblich größere Gefahr, dass mit dem Gießstrahl eingebrachte Verunreinigungen wie Schlacke und Gasbläschen in den flüssigen Kern des Stranges eingebracht werden und nicht mehr zum Gießspiegel aufschwimmen. Auch die weitere wirtschaftlich interessante Verbesserung von Stranggießverfahren mit erhöhter Gießgeschwindigkeit stellt eine Gefahr für die Reinheit des Gießprodukts dar.

Es kommt hinzu, daß in einer Bogenkokille die Strömungsverhältnisse der Schmelze weniger gleichförmig und infolgedessen weniger günstig sind, als bei einer geraden Kokille. Infolgedessen kommt es bei einer Bogenkokille und insbesondere beim Stranggießen von Dünnbrammen zu Störungen des Schalenwachstums. Die vorgenannten Gründe haben in letzter Tendenz dazu geführt, Stranggießanlagen mit Bogenkokillen in Stranggießanlagen mit gerader Kokille umzubauen. Eine Möglichkeit, die hierbei anfallenden Umbaukosten in noch vertretbaren Grenzen zu halten, ergibt sich durch möglichst weitgehende Verwendung der ursprünglichen Strangführung der Kreisbogenanlage im Bogenbereich der neuen Vertikal-Abbiegeanlage. Dabei sollten bestehende Teile und Konstruktionselemente der ursprünglichen Strangführung im Bogenbereich der neuen Vertikal-Abbiegeanlage integriert werden.

Weiterhin sollte der Umbau in einer solchen Weise erfolgen, daß hierbei, nämlich beim Ersatz der herkömmlichen Bogen-Gießmaschine die entsprechenden Abmessungen sowie die Adjustage zur Stranggießmaschine erhalten bleiben können.

Um insbesondere die Forderung nach einer Verbesserung der metallurgischen Situation zu berücksichtigen, mußte die ursprünglich gebogene Kokille durch eine gerade Kokille ersetzt werden, der eine genügend lange vertikale Strecke zum Aufsteigen von oxidischen oder gasförmigen Einschlüssen nachgeordnet werden konnte. Um diese der Vertikalabbiegestrecke vorzuordnende vertikale Strecke sowie eine dieser nachzuordnende horizontale Strecke im Umbau-Konzept integrieren zu können, und dies, ohne wesentliche Änderung von Höhe und Länge der Stranggießmaschine war ein neues Konzept der Radien-Konfiguration der Strangführung erforderlich, wobei die Strangführung von der geraden senkrechten Form in eine spezielle Bogenform mit horizontalem Endstück umgerüstet werden mußte.

Stranggießanlagen, bei welchen der Strang noch mit einem flüssigen Kem aus der vertikalen Gießrichtung während der Erstarrung in die Waagerechte abgebogen und gerade gerichtet wird, sind bekannt.

Das Dokument DE-AS 1 433 022 beschreibt ein Verfahren und eine Vorrichtung zum Stranggießen von Metall, bei dem der Strang mit einem flüssigen Kem in die Waagerechte abgebogen und gerade gerichtet wird, wobei das Geraderichten stufenweise erfolgt. Bei der hierzu vorgesehenen Vorrichtung zur Durchführung des Verfahrens werden die zum stufenweisen Richten verwendeten Rollen angetrieben. Damit werden die beim Richten mit flüssigem Kem entstehenden großen Beanspruchungen in der erstarrten Randzone vermindert und die Bauhöhe von Anlagen reduziert.

Das Dokument EP 0 934 786 A1 beschreibt ein Verfahren zum Stranggießen von Metall und eine hierfür vorgesehene Stranggießanlage mit einer geraden, vertikal ausgerichteten Kokille und nachfolgendem Abziehen des in der Kokille gebildeten geraden Stranges. Dabei wird der gerade Strang zunächst in einer Biegezone entlang einer Übergangskurve in eine Kreisbogenform mit einem Radius R_{end} gebogen, entlang einer Kreisbogenführung mit dem Radius R_{end} geführt und anschließend in einer Endrichtzone entlang einer Übergangskurve gerade gerichtet und danach über eine etwa horizontale Geradführung ausgefördert.

Um ausgehend von einer Stranggießanlage mit einer Bogenkokille eine Anlage mit einer geraden Kokille zu schaffen, wird gemäß EP 0 934 786 A1 wie folgt vorgegangen:

Der aus der geraden Kokille austretende gerade Strang wird in mindestens einer Biegezone entlang einer Übergangskurve in eine einen ersten kleinen Radius Rₘᵢₙ aufweisende Kreisbogenform gebogen, in mindestens einer nachgeordneten Richtzone entlang einer Übergangskurve in eine Kreisbogenform mit größerem zweiten Radius R_{end} als der erste Radius gebogen, welcher zweiter Radius R_{end} vorzugsweise dem der Kreisbogenform einer ursprünglich vorhandenen Stranggießanlage mit Bogenkokille entspricht.

Das Dokument AT Nr. 373 518 offenbart eine Strangführung für eine Stranggießanlage zum kontinuierlichen Gießen von Metallschmelze. Die Strangführung soll so ausgelegt sein, dass die Rollen eines an eine Übergangskurve anschließenden Strangführungsabschnitts durch die Rückfederung des Stranges weniger beansprucht sind, als bisher, und dass die Ausziehkräfte für den Strang vermindert sind. Hierzu ist die Krümmung der Übergangskurve in ihrem Endbereich größer als die Krümmung des der Übergangskurve nachfolgenden Strangführungsabschnittes. Die Krümmung der Übergangskurve in ihrem Endbereich ist vorzugsweise um das Maß des elastischen Anteils der Verformung größer gewählt als die Krümmung des der Übergangskurve nachfolgenden Strangführungsabschnittes, so dass der Strang nach Austritt aus dem Strangführungsabschnitt mit der Übergangskurve genau jene Krümmung aufweist, die der nachfolgende Strangführungsabschnitt an seinem Anfangsteil aufweist.

Ausgehend vom vorgenannten Stand der Technik liegt der Erfindung die Aufgabe zugrunde, eine Strangführung einer durch Umbau aus einer Kreisbogen-Anlage hervorgegangenen Vertikalabbiege-Stranggießanlage mit einer geraden Kokille und einer der Vertikalabbiegestrecke vorgeordneten vertikalen Strecke sowie nachgeordneten horizontalen Strecke anzugeben, deren Vertikal-Abbiegestrecke unter möglichst weitgehender Verwendung von Teilen bzw. Elementen und/oder Modulen der umzubauenden Strangführung mit Bogenkokille bei annähernd unveränderter Bauhöhe und Orientierung der Stranggießmaschine zum Tundish im unveränderten Hallengebäude herstellbar ist, und zwar unter strikter Beachtung der maximal zulässigen Dehnungs- bzw. Stauchungswerte der Strangschale in allen Krümmungsbereichen der Strangführung, sowie in einer zur Erhöhung der Gießgeschwindigkeit geeigneten Bauart.

Zur Lösung der Aufgabe wird bei einer Strangführung einer durch Umbau aus einer Kreisbogen-Anlage hervorgegangenen Vertikalabbiege-Stranggießanlage der im Oberbegriff von Anspruch 1 genannten Art mit der Erfindung vorgeschlagen, dass die erste Biegezone mindestens mit einem ersten Biegebereich vergleichsweise intensiveren Abbiegens und die zweite Biegezone mit einem anschließenden Biegebereich vergleichsweise sanfteren Abbiegens ausgebildet ist, wobei die Strangführung in der ersten Biegezone, ausgehend vom unendlichen Radius der vertikalen Strecke, mit einer Krümmung aus einer Folge stetig kleiner werdenden Radien R1ᵢ und in der zweiten, daran anschließenden Biegezone mit einer zur ersten Biegezone vergleichsweise weniger intensiven Krümmung (R2ᵢ) abgebogen ist, und dass die Übergangs-Richtzone, welche den Übergang zwischen den Biegezonen und der Hauptradius-Führungszone bildet, eine stetige Krümmung mit steigender Länge der sie bildenden Radien ΔR aufweist.

Mit der erfindungsgemäßen Ausbildung der umgebauten Strangführung wird erreicht, dass im Bereich des intensiven Abbiegens, dort, wo eine Krümmung mit vom unendlichen Radius der geraden Strecke und stetig kleiner werdenden Radien gebogen wird, die Innendeformation der noch weichen Strangschale an den einzelnen Biegepunkten den maximal zulässigen Wert von 0,25% nicht überschreitet, und dass im Bereich des sanften Abbiegens, dort, wo die Strangschale kleineren Biegedeformationen unterzogen wird, die Strangschale eine Erholungsphase durchläuft, wobei in den Biegepunkten Strangschalendehnungen bis maximal 0,02% zugelassen sind.

Im Anschluss daran erfolgt ein Übergangsrichten in einem anschließenden Richtsektor der Krümmung zum Anschluß an den weiteren unverändert verwendeten Teil der umzubauenden Strangführung. In dieser Richtzone erfolgt der Richtvorgang mit stetig größer werdenden Radien, wobei auch hier der maximal zulässige Dehnungswert der Strangschale in den Richtpunkten von 0,25% nicht überschritten wird.

Besonders vorteilhaft ist die klothoidenförmige Ausbildung der ersten Biegezone und der zweiten Biegezone sowie die klothoidenförmige Ausbildung der Übergangsrichtzone. Auch die Übergangs-Endrichtzone folgt vorteilhafterweise der Form einer Klothoide oder ist wie die Biegebereiche der Biegezone bzw. die Übergangsrichtzone Teil einer Klothoide.

Weitere Ausgestaltungen der Erfindung sind entsprechend den Unteransprüchen vorgesehen.

Einzelheiten, Merkmale und Vorteile der Erfindung ergeben sich aus der nachstehenden Erläuterung eines in der Zeichnung schematisch dargestellten Ausführungsbeispieles.

Die Figur zeigt ein Ausführungsbeispiel der Radien-Konfiguration der Strangführung einer durch Umbau aus einer Kreisbogen-Anlage hervorgegangenen Vertikatabbiege-Stranggießantage.

Diese umfasst eine gerade Kokille 1 mit einer der Vertikalabbiegestrecke 2 vorgeordneten vertikalen Strecke 3 sowie mit einer nachgeordneten horizontalen Strekke 4, umfassend eine Abbiegezone 5, 6; eine Übergangs-Richtzone 7; eine Hauptradius-Führungszone 8; und eine Übergangs-Endrichtzone 9.

Die erste Abbiegezone 5 ist mit einem vergleichsweise intensiveren Abbiegen, und mit einer anschließenden zweiten Abbiegezone 6 mit vergleichsweise sanfteren Abbiegen ausgebildet. Die Strangführung ist im ersten Bereich 5, ausgehend vom unendlichen Radius der vertikalen Strecke 3, mit einer Krümmung aus einer Folge stetig kleiner werdenden Radien R1ᵢ und im zweiten, daran anschließenden Bereich 6 mit einer zum ersten Bereich 5 vergleichsweise weniger intensiven Krümmung R2ᵢ gebogen.

Dabei ist erkennbar, daß die Klothoide aus der geraden vertikalen Strecke 3 mit stetig zunehmender Krümmung 5 zunächst in den Bereich 6 mit einer sanfteren Krümmung übergeht und sodann für einen tangentialen Übergang vom letzten Radius R2ᵢ des Bereichs 6 in die Hauptradius-Führungszone 8 mit dem Radius R_{end} die Übergangs-Richtzone 7 vorgesehen ist, deren Radius ΔR stetig bis zum Hauptradius R_{end} ansteigen.

Die Radien-Konfiguration ist so gewählt, daß die Innendeformation der Strangschale an einander folgenden Biegepunkten mit stetig kleiner werdenden Radien im ersten Bereich 5 der Abbiegezone 5, 6 den maximal zulässigen Wert von 0,25% nicht überschreitet.

Im Bereich 6 des sanften Abbiegens der Strangschale wird diese in einer Regenerationsphase nur vergleichsweise geringen Biegedeformationen ausgesetzt. Dabei werden Strangschalendehnungen bis maximal 0,02 % nicht überschritten.

Die Übergangs-Richtzone 7, welche den Übergang zwischen der Abbiegezone 5, 6 und der Hauptradius-Führungszone 8 bildet, weist eine stetige Krümmung mit steigender Länge der sie bildenden Radien ΔR auf, in deren Richtpunkten ebenfalls der maximal zulässige Dehnungswert der Strangschale von 0,25 % nicht überschritten wird.

Die Dehnungsbeanspruchung der Strangschale wird infolge der erfindungsgemäß gewählten Radien-Konfiguration minimiert.

Eine Fortsetzung der Radien-Konfiguration an die Hauptradius-Führungszone 8 sieht vor, daß im Biegesektor 9 stetig länger werdende Radien bis R_{endlos} vorgesehen sind, durch welche der Biegesektor 9 zum Übergang in die horizontale Strekke 4 stetig aufgebogen ist.

Eine wesentliche Ausgestaltung der Radien-Konfiguration nach der Erfindung ist dadurch gekennzeichnet, daß die den Hauptteil der Vertikalabbiegestrecke 2 ausbildende Hauptradius-Führungszone 8 aus einem teilweise verkürzten ansonsten bezüglich Bauart und Krümmungsradien unveränderten Teil der umgebauten Kreisbogen-Anlage besteht.

Die Vertikalabbiegestrecke 2 ist als eine zusammengesetzte Kurve mit unterschiedlichen Teillängen aus unterschiedlichen Klothoiden für die Biegebereiche 5, 6, die Übergangszone 7 sowie für die Übergangs-Endrichtzone 9 und aus einem Kreisbogen 8 gebildet, wobei der Kreisbogen 8 der Hauptradius-Führungszone der bestehenden Kreisbogen-Anlage entspricht.

Mit einer derartigen Maßnahme werden nicht nur die Umbaukosten minimiert, sondern ebenfalls die in Anspruch genommene Umbauzeit, während welcher die Anlage außer Betrieb ist.

Durch erfindungsgemäße Verwendung insbesondere eines teilweise verkürzten, ansonsten bezüglich Bauart und Krümmungsradien unveränderten Teil der umgebauten Kreisbogen-Anlage werden somit nicht nur Material- und Arbeitskosten gespart, sondern die Umbauzeit wird signifikant verkürzt und dadurch die Kosten der betrieblichen Ausfallzeiten drastisch reduziert, was der Ökonomie des Umbaues zugute kommt.

## Patentansprüche

1. Strangführung einer durch Umbau aus einer vorhandenen Kreisbogenanlage hervorgegangenen Vertikalabbiege-Stranggießanlage mit einer geraden Kokille (1) und einer der Vertikalabbiegestrecke (2) vorgeordneten vertikalen Strecke (3) sowie nachgeordneten horizontalen Strecke (4), umfassend:
- eine erste Biegezone (5) und eine zweite Biegezone (6);
- eine Übergangs-Richtzone (7);
- eine Hauptradius-Führungszone (8);
- eine Übergangs-Endrichtzone (9);
in welcher
die erste Biegezone (5) mit einem Biegebereich vergleichsweise intensiveren Abbiegens und die zweite Biegezone (6) mit einem anschließenden Biegebereich vergleichsweise sanfteren Abbiegens ausgebildet ist, wobei die Strangführung in der ersten Biegezone (5), ausgehend vom unendlichen Radius der vertikalen Strecke (3), mit einer Krümmung aus einer Folge stetig kleiner werdender Radien (R1i) und in der zweiten, daran anschließenden Biegezone (6) mit einer zur ersten Biegezone (5) vergleichsweise weniger intensiven Krümmung (R2i) abgebogen ist, und dass die Übergangs-Richtzone (7), welche den Übergang zwischen den Biegezonen (5, 6) und der Hauptradius-Führungszone (8) bildet, eine stetige Krümmung mit steigender Länge der sie bildenden Radien (ΔR) aufweist.

2. Strangführung nach Anspruch 1,
**dadurch gekennzeichnet,**
**dass** die erste Biegezone (5) und die zweite Biegezone (6) sowie die Übergangs-Richtzone (7) jeweils klothoidenförmig ausgebildet sind.

3. Strangführung nach Anspruch 1 oder 2,
**dadurch gekennzeichnet,**
**dass** die Übergangs-Endrichtzone (9) anschließend an die Hauptradius-Führungszone (8) von Radius (R_{end}) mit stetig länger werdenden Radien bis (R_{endlos}) aufgebogen ist und in die horizontale Strecke (4) übergangslos einmündet.

4. Strangführung nach Anspruch 3,
**dadurch gekennzeichnet,**
**dass** die Übergangs-Endrichtzone (9) klothoidenförmig ausgebildet ist.

5. Strangführung nach einem oder mehreren der Ansprüche 1 bis 4,
**dadurch gekennzeichnet,**
**dass** die erste Biegezone (5) und die zweite Biegezone (6) sowie die Übergangs-Richtzone (7) und die Übergangs-Endrichtzone (9) mindestens in Teillängen der Form einer Klothoide folgen.

6. Strangführung nach einem oder mehreren der Ansprüche 1 bis 5,
**dadurch gekennzeichnet,**
**dass** die Vertikalabbiegestrecke (2) als eine zusammengesetzte Kurve mit unterschiedlichen Teillängen (5, 6, 6, 7) von Klothoiden und einem Kreisbogen (8) ausgebildet ist.

7. Strangführung nach einem oder mehreren der Ansprüche 1 bis 6,
**dadurch gekennzeichnet,**
**dass** die die Vertikalabbiegestrecke (2) ausbildende Hauptradius-Führungszone (8) aus einem teilweise verkürzten, ansonsten bezüglich Bauart und Krümmungsradien unveränderten Teilen (5, 6, 7, 9) der vorhandenen Kreisbogen-Anlage besteht.

## Claims

1. Strip guide for a vertical bending-away continuous casting plant, which is produced by conversion from an existing arcuate plant, with a straight mould (1) and a vertical path (3), which is arranged upstream of the vertical bending-away path (2), as well as a horizontal path (4) arranged downstream, comprising:
- a first bending zone (5) and a second bending zone (6);
- a transition straightening zone (7);
- a main radius guide zone (8);
- a transition final straightening zone (9);
in which the first bending zone (5) is constructed with a bending region of comparatively more intensive bending away and the second bending zone (6) with an adjoining bending region of comparatively more gentle bending away, wherein the strip guidance in the first bending zone (8) is bent away, starting from the infinite radius of the vertical path (3), with a curvature composed of a sequence of constantly reducing radii (R1i) and in the second bending zone (6) adjoining thereto with a curvature (R2i) which is less intensive by comparison with the first bending zone (5), and that the transition straightening zone (7) forming the transition between the bending zones (5, 6) and the main radius guide zone (8) has a constant curvature with increasing length of the radii (ΔR) forming it.

2. Strip guide according to claim 1, **characterised in that** the first bending zone (5) and the second bending zone (6) as well as the transition straightening zone (7) are each formed to be of clothoidal shape.

3. Strip guide according to claim 1 or 2, **characterised in that** the transition end straightening zone (9) adjoining the main radius guide zone (8) of radius (R_{finite}) is bent up with constantly lengthening radii up to (R_{infinite}) and opens into the horizontal path (4) in transition-free manner.

4. Strip guide according to claim 3, **characterised in that** the transition end straightening zone (9) is formed to be of clothoidal shape.

5. Strip guide according to one or more of claims 1 to 4, **characterised in that** the first bending zone (5) and the second bending zone (6) as well as the transition straightening zone (7) and the transition final straightening zone (9) follow the form of a clothoid at least in part lengths.

6. Strip guide according to one or more of claims 1 to 5, **characterised in that** the vertical bending-away path (2) is formed as a composite curve with different part lengths (5, 6, 6, 7) of clothoids and an arc (8).

7. Strip guide according to one or more of claims 1 to 6, **characterised in that** the main radius guide zone (8) forming the vertical bending-away path (2) consists of partly shortened parts (5, 6, 7, 9), which are otherwise unchanged with respect to mode of construction and radii of curvature, of the existing curved plant.

## Revendications

1. Guide de barres de coulée, continue depuis une installation de coulée continue courbée verticalement issue d'une installation en arc de cercle existante et comportant une lingotière droite (1) et un segment vertical (3) placé en amont du segment courbé vertical (2) ainsi qu'un segment horizontal placé en aval (4), comprenant :
- une première zone de courbure (5) et une deuxième zone de courbure (6) ;
- une zone de dressage de transition (7) ;
- une zone de guidage de rayon principal (8) ;
- une zone de dressage final de transition (9) ;
dans lequel la première zone de courbure (5) est réalisée avec un secteur de courbure à courbure relativement plus intense et la deuxième zone de courbure (6) est réalisée avec un secteur de courbure consécutif relativement plus modéré, le guide de barres de coulée continue étant, dans la première zone de courbure (5), en partant du rayon infini du segment vertical (3), courbé suivant une courbure depuis une série de rayons devenant de plus en plus petits (R1i), et, dans la deuxième zone de courbure s'y raccordant (6), suivant une courbure relativement moins intense (R2i) par rapport à la première zone de courbure (5), et que la zone de dressage de transition (7), qui constitue la transition entre les zones de courbure (5, 6) et la zone de guidage de rayon principal (8), présente une courbure constante avec une longueur croissante des rayons (ΔR) la composant.

2. Guide de barres de coulée selon la revendication 1,
**caractérisé en ce que**
la première zone de courbure (5) et la deuxième zone de courbure (6) ainsi que la zone de dressage de transition (7) sont réalisées chacune en forme de clothoïde.

3. Guide de barres de coulée selon la revendication 1 ou 2,
**caractérisé en ce que**
la zone de dressage final de transition (9) est courbée, après la zone de guidage de rayon principal (8), depuis le rayon (R_{end}) ( (R_{fin}) ) suivant des rayons devenant de plus en plus grands jusqu'à (R_{endlos}) ( (R_{infini}) ) et débouche sans transition dans le segment horizontal (4).

4. Guide de barres de coulée selon la revendication 3,
**caractérisé en ce que**
la zone de dressage final de transition (9) est réalisée en forme de clothoïde.

5. Guide de barres de coulée selon l'une quelconque ou plusieurs des revendications 1 à 4,
**caractérisé en ce que**
la première zone de courbure (5) et la deuxième zone de courbure (6) ainsi que la zone de dressage de transition (7) et la zone de dressage final de transition (9) suivent, du moins dans des longueurs partielles, la forme d'une clothoïde.

6. Guide de barres de coulée selon l'une quelconque ou plusieurs des revendications 1 à 5,
**caractérisé en ce que**
le segment courbé vertical (2) est réalisé sous forme d'une courbe composée de longueurs partielles différentes (5, 6, 6, 7) de clothoïdes et d'un arc de cercle (8).

7. Guide de barres de coulée selon l'une quelconque ou plusieurs des revendications 1 à 6,
**caractérisé en ce que**
la zone de guidage de rayon principal (8) constituant le segment courbé vertical (2) est composée de pièces (5, 6, 7, 9) partiellement raccourcies, sinon inchangées au niveau type de construction et rayons de courbure, de l'installation en arc de cercle existante.
